# EUROPÄISCHE PATENTSCHRIFT

(11) **EP 1 231 366 B1**
(45) Veröffentlichungstag und Bekanntmachung des Hinweises auf die Patenterteilung: **06.05.2004**
(21) Anmeldenummer: 01130370.8
(22) Anmeldetag: 20.12.2001
(51) Int. Cl.: F01N 7/18

(54) **Abgas-Gehäuseteil eines Kraftfahrzeuges, insbesondere für einen Abgas-Schalldämpfer oder einen Abgas-Katalysator**
Exhaust casing part for a motor vehicle, particularly for an exhaust silencer or an exhaust gas catalyst
Partie de boitier pour dispositif de purification des gaz d'échappement d'un véhicule automobile, en particulier pour un silencieux d'échappement ou un catalyseur pour gaz d'échappement

(30) Priorität: 13.02.2001 DE 10106559
(43) Veröffentlichungstag der Anmeldung: 14.08.2002
(73) Patentinhaber: J. Eberspächer GmbH & Co. KG, 73730 Esslingen (DE)
(72) Erfinder: Klein, Norbert, 66538 Neunkirchen (DE)

(56) Entgegenhaltungen:
- EP-A- 0 324 891
- US-A- 5 448 831

## Beschreibung

Die Erfindung betrifft ein Abgas-Gehäuseteil eines Kraftfahrzeuges, insbesondere für einen Abgas-Schalldämpfer oder einen Abgas-Katalysator eines Personenkraftfahrzeuges, mit einer Platine als Halbzeug, die nach einem Prägevorgang in einem Werkzeug eine obere Halbschale oder eine untere Halbschale eines Halbschalen-Schalldämpfers oder -Katalysators oder nach einem Abwickelvorgang in einem Werkzeug einen gewickelten Abgas-Trichter oder -Zylinder, oder einen Abgas-Anschlußstutzen ausbildet.

Die EP 0 324 891 A1 offenbart ein derartiges Abgas-Gehäuseteil eines Kraftfahrzeugs für einen Abgas-Schalldämpfer eines Personenkraftfahrzeuges, mit einer Platine als Halbzeug, die nach einem Prägevorgang in einem Werkzeug eine obere Halbschale und eine untere Halbschale eines Halbschalen-Schalldämpfers ausbildet.

Gehäuse von Abgas-Schalldämpfern oder Abgas-Katalysatoren für Kraftfahrzeuge in Halbschalen- oder Wickel- bzw. Mantelbauweise, sowie Abgas-Gehäuseteile wie Anschlußrohre, -stutzen oder -Trichter werden nach dem Stand der Technik bei erhöhten Ansprüchen an die Festigkeit, Formstabilität und Qualität aus Platinen entweder einwandig mit großer Wandstärke oder aus zwei Platinen doppelwandig ausgebildet. Gegebenfalls sorgen zusätzliche Versteifungsrippen oder Sicken im Gehäuseteil für zusätzliche Stabilität. Die Herstellung sowohl doppelwandiger Gehäuseteile als auch einwandiger Gehäuseteile mit vergleichsweise großer Wandstärke einer Platine ist aufwändig. Auch benötigt man für eine hinreichend stabile Bauweise eines Abgasgehäuses oder Abgas-Gehäuseteils viel Material. Von Nachteil sind hohe Materialkosten, erhöhtes Gewicht der Abgasanlage, sowie hoher Benzinverbrauch des Kraftfahrzeuges.

Aufgabe der Erfindung ist Schaffung eines Abgas-Gehäuseteils eines Kraftfahrzeuges der eingangs genannten Art mit einer besonderen Platine als Halbzeug, sowie ein Herstellungsverfahren einer Platine bzw. eines Abgas-Gehäuseteils, welche bzw. welches eine hohe Festigkeit und eine hohe Formstabilität aufweist und gleichwohl leichtgewichtig ist.

Diese Aufgabe wird durch ein Abgas-Gehäuseteil nach dem unabhängigen Anspruch 1 gelöst. Vorteilhafte Weiterbildungen ergeben sich aus den abhängigen Ansprüchen 2 bis 9.

Eine Herstellungsvorrichtung kennzeichnet sich durch die Merkmale des Anspruchs 10. Vorteilhafte Weiterbildungen ergeben sich aus den abhängigen Ansprüchen 11 bis 15.

Ein Herstellungsverfahren einer Platine bzw. eines Abgas-Gehäuseteils kennzeichnet sich durch die Merkmale des Anspruchs 16.

Wesen der Erfindung ist ein besonderer Aufbau einer einteiligen Platine in einer Vorfertigung für einen zu fertigenden Abgas-Schalldämpfer, Abgas-Katalysator, Abgas-Trichter, Abgas-Zylindermantel, Abgas-Stutzen oder dergleichen in Halbschalen- oder Wickel- bzw. Mantelbauweise.

Insbesondere kennzeichnet sich ein Abgas-Gehäuseteil eines Kraftfahrzeuges, insbesondere für einen Abgas-Schalldämpfer oder einen Abgas-Katalysator eines Personenkraftfahrzeuges, mit einer Platine als Halbzeug, die nach einem Prägevorgang in einem Werkzeug eine obere Halbschale oder eine untere Halbschale eines Halbschalen-Schalldämpfers oder -Katalysators oder nach einem Abwickelvorgang in einem Werkzeug einen gewickelten Abgas-Trichter oder -Zylinder, oder einen Abgas-Anschlußstutzen ausbildet, durch eine Platine in Form eines einstückigen, profilierten Walzblechteils unterschiedlicher Dicke mit zumindest einem Bandabschnitt kleinerer Dicke und zumindest einem Bandabschnitt größerer Dicke, der das gefertigte Abgas-Gehäuseteil (Halbschale, Trichter, Zylinder oder Stutzen) zumindest in einem Wandbereich örtlich verstärkt.

Vorzugsweise weist die Platine zwei seitliche Bandabschnitte kleinerer Dicke und einen dazwischen liegenden Bandabschnitt größerer Dicke auf.

Die beiden seitlichen Bandabschnitte kleinerer Dicke können gleich ausgebildet sein.

Der Bandabschnitt größerer Dicke kann zumindest ein erhabener schmaler Längssteg sein oder zumindest einen erhabenen schmalen Längssteg zusätzlich umfassen.

Gegebenenfalls besitzt das Walzblechteil zumindest auf einer Oberfläche ein eingewalztes Muster, welches vorzugsweise Längs- und/oder Querstreifen, Karos oder kreisrunde oder quadratische Noppen sind.

Die Bandabschnitte sind im besonderen linear in Längsrichtung des zu fertigenden Abgas-Gehäuseteils ausgebildet.

Alternativ können aber auch die Bandabschnitte in Querrichtung des zu fertigenden Abgas-Gehäuseteils mittig erweitert bzw. eingeschränkt sein und einen gebogenen Verbindungsrand in Längsrichtung des zu fertigenden Abgas-Gehäuseteils aufweisen.

In anderer Ausgestaltung können die Bandabschnitte ferner einen linearen Verbindungsrand aufweisen, der schräg bezüglich der Längsrichtung des zu fertigenden Abgas-Gehäuseteils verläuft.

Eine vorteilhafte Walzvorrichtung zur Herstellung einer Platine sieht zumindest zwei profilierte Druckwalzen vor, deren axialer Abstand zueinander vorzugsweise einstellbar ist.

Für eine Herstellung eines anderen Profils einer Platine sind die Druckwalzen vorzugsweise austauschbar.

Auch können die Druckwalzen austauschbare profilierte Walz-Zylinder bzw. Walz-Zylinderringe besitzen, die vorzugsweise ein unterschiedliches Walzprofil und/oder einen unterschiedlichen Zylinderdurchmesser aufweisen.

Die Druckwalzen bzw. die Walz-Zylinder bzw. Walz-Zylinderringe können im Querschnitt nicht nur Kreisform, sondern auch zumindest teilweise Ovalform besitzen, um unterschiedliche Dicken in Querrichtung einer Platine auszubilden.

Ein Verfahren zur Herstellung eines Abgas-Gehäuseteils sieht insbesondere eine Vorfertigung einer einstückigen partiell verstärkten Platine durch Walzen eines Bandmaterials vor.

Insbesondere wird die Platine aus einem Bandmaterial als einstückiges, profiliertes Walzblechteil unterschiedlicher Dicke mit zumindest einem Bandabschnitt kleinerer Dicke und zumindest einem Bandabschnitt größerer Dicke vorgefertigt, der das gefertigte Abgas-Gehäuseteil (Halbschale, Trichter, Zylinder oder Stutzen) zumindest in einem Wandbereich örtlich verstärkt.

Das einstückige, profilierte Walzblechteil wird beispielsweise in einem Prägewerkzeug bestehend zumindest aus Stempel und Matrize geprägt, um insbesondere eine (obere oder untere) Halbschale auszubilden. Es versteht sich, daß Stempel und/oder Matrize des Prägewerkzeuges für die partiell dickere Platine entsprechend konfiguriert bzw. ausgespart ist/sind.

Vorgenannte Platine kann nicht nur einem Prägevorgang, sondern als vorgefertigtes Halbzeug in einem entsprechenden Werkzeug auch einem Wickelvorgang unterzogen werden, um Abgas-Gehäuseteile in Wickel- bzw. Mantelbauweise mit partieller Mantelverstärkung herzustellen. Die gewickelten Schalen, Rohre oder Mantel werden vorzugsweise mit einer Längsschweißnaht versehen, insbesondere mit einer Laserschweißnaht.

Durch die Erfindung sind mit Vorteil Abgas-Gehäuseteile, insbesondere geprägte Halbschalen von Abgas-Schalldämpfern und Abgas-Katalysatoren, in Leichtbauweise gestaltbar, ohne Einbußen an Festigkeit oder an Formstabilität hinnehmen zu müssen. Die Abgas-Gehäuseteile sind nur an denjenigen Stellen, an denen besondere Forderungen an Festigkeit gestellt werden, in der Wanddicke durch entsprechende Vergrößerung des Profils partiell verstärkt. An allen anderen Stellen ist die Wandstärke der Platine bzw. der Einzelbleche gering, so daß sich mit der dortigen Wandreduzierung insgesamt eine Gewichtsreduzierung und Materialeinsparung ergeben. Nach dem Stand der Technik müßte bei einwandiger Ausbildung eines Abgas-Gehäuseteils auch dort eine an sich nicht benötigte größere Dicke eines Einzelbleches bzw. einer Platine gestaltet oder auf Doppelwand-Bauweise übergegangen werden. Da die Platine selbst nicht aus mehreren zusammengesetzten, miteinander verschweißten Einzelteilen, sondern einstückig hergestellt ist, müssen auch keine Einzelteile zusammengesetzt und miteinander verschweißt werden, was den Fertigungsvorgang vereinfacht.

Die Erfindung eignet sich insbesondere bei schalenförmigen Teilen für Abgas-Schalldämpfer und Abgas-Katalysatoren, aber auch bei anderen Teilen, bei denen durch unterschiedliche Wanddicke unter Wahrung der Ansprüche hinsichtlich Körperschall, Hitzeabschirmung und Dauerhaltbarkeit eine Gewichtsreduzierung möglich ist. Es werden also vorzugsweise halbschalenförmige Teile einer Abgasanlage partiell an ausgewählten Stellen zur Erhaltung der Funktion, Festigkeit und Wärmeabschirmung verstärkt. Die Platinen werden noch vor einem Prägen oder Wickeln in die Endform aus zugeschnittenen Blechen gewalzt. Auch wird die Funktion des gefertigten Abgas-Gehäuseteils verbessert.

Die Erfindung wird nachfolgend anhand von Ausführungsbeispielen unter Bezugnahme auf die beigefügte Zeichnung näher beschrieben; es zeigen:
- Figur 1: eine walzgepreßte Platine in einer ersten Ausführungsvariante zur Herstellung einer einwandigen Halbschale eines Abgas-Schalldämpfers in einer schematischen perspektivischen Ansicht,
- Figur 2: Platinen nach Figur 1 in ihrer Endform geprägter Halbschalen in einem schematischen Querschnitt,
- Figur 3: einen mit Platinen nach Figur 1 und 2 gefertigten Abgas-Schalldämpfer in einer perspektivischen Ansicht,
- Figuren 4 bis 8: weitere Platinen in einer schematischen Draufsicht mit unterschiedlich geformten Bandabschnitten kleinerer und größerer Dicke,
- Figuren 9 und 10: eine Walzvorrichtung zur Fertigung einer profilierten einstückigen Platine in zwei Ausführungsvarianten,
- Figur 11: einen Querschnitt eines Walzenabschnitts von gegenläufig angetriebenen Druckwalzen der Walzvorrichtung nach den Figuren 9 und 10,
- Figur 12: ein Prägewerkzeug zur Fertigung von Halbschalen-Gehäusen aus Platinen nach den Figuren 1 bis 8, und
- Figur 13: eine im Prägewerkzeug nach Figur 12 geprägte Platine bzw. gefertigte Halbschale in einem schematischen Querschnitt.

In der Zeichnung sind ein Abgas-Gehäuseteil in Form eines Abgas-Schalldämpfers 2 für eine Abgasanlage eines Kraftfahrzeugs sowie zur Fertigung benötigte Platinen 1 in unterschiedlichen Ausführungsvarianten nebst Herstellungswerkzeugen dargestellt.

Der Abgas-Schalldämpfer 2 in Halbschalen-Bauweise besitzt eine obere und eine untere Halbschale 6, die in ihrer horizontalen Trennebene mittels eines Umfangsfalzes oder einer Randschweißung 20 miteinander fest verbunden sind.

Die Platine 1 für das Abgas-Gehäuseteil des Kraftfahrzeuges, insbesondere für den Abgas-Schalldämpfer 2 oder einen Abgas-Katalysator eines Personenkraftfahrzeuges, die nach einem Prägevorgang in einem Werkzeug 3, 4, 5 eine obere Halbschale oder eine untere Halbschale eines Halbschalen-Schalldämpfers oder -Katalysators oder nach einem Abwickelvorgang in einem Werkzeug einen gewickelten Abgas-Trichter oder -Zylinder, oder einen Abgas-Anschlußstutzen ausbildet, besitzt einen besonderen Aufbau.

Insbesondere ist die Platine 1 ein einstückiges, profiliertes Walzblechteil unterschiedlicher Dicke mit zumindest einem Bandabschnitt 10 kleinerer Dicke S2 und zumindest einem Bandabschnitt 11 größerer Dicke S1, der das gefertigte Abgas-Gehäuseteil (Halbschale, Trichter, Zylinder oder Stutzen) zumindest in einem Wandbereich örtlich verstärkt.

Im besonderen sind gemäß den Figuren 1, 4, 5 und 6 zwei seitliche Bandabschnitte 10 kleinerer Dicke S2 und ein dazwischen liegender Bandabschnitt 11 größerer Dicke S1 vorgesehen. Die beiden seitlichen Bandabschnitte 10 kleinerer Dicke S2 sind gleich ausgebildet.

Der Bandabschnitt 11 größerer Dicke kann zumindest ein erhabener schmaler Längssteg sein oder gemäß Figur 6 zumindest einen erhabenen schmalen Längssteg 12 zusätzlich umfassen.

Die Platine 1 bzw das Walzblechteil kann zumindest auf einer Oberfläche ein eingewalztes Muster 13 gemäß Figur 8 aufweisen, welches beispielsweise Längs- und/oder Querstreifen, Karos oder kreisrunde oder quadratische Noppen sein können.

Die Bandabschnitte 10, 11 sind vorzugsweise linear in Längsrichtung des zu fertigenden Abgas-Gehäuseteils gemäß Figur 1 ausgebildet, können aber mit entsprechendem Walzprofil des Herstellungswerkzeuges auch anders konfiguriert sein.

So können die beispielsweise die Bandabschnitte 10, 11 in Querrichtung des zu fertigenden Abgas-Gehäuseteils mittig erweitert bzw. eingeschränkt sind und einen gebogenen konvexen Verbindungsrand 7 gemäß Figur 4 oder einen gebogenen Verbindnungsrand 8 gemäß Figur 5 in Längsrichtung des zu fertigenden Abgas-Gehäuseteils aufweisen. Das Bezugszeichen 9 kennzeichnet einen runden Übergang zwischen dem dünneren und dickeren Bandabschnitt 10 und 11.

Die Bandabschnitte 10, 11 können aber auch einen linearen Verbindungsrand 15 aufweisen, der schräg bezüglich der Längsrichtung des zu fertigenden Abgas-Gehäuseteils verläuft, wie dies beispielsweise in den Figuren 6 und 7 veranschaulicht ist.

Varianten einer Walzvorrichtung zur Herstellung einer Platine 1 sind in den Figuren 9 bis 11 gezeigt.

Insbesondere sind gemäß den Figuren 9 und 10 zwei gegenläufig angetriebene profilierte Druckwalzen 16, 17 vorgesehen, deren Profil dem Negativprofil der in Figur 1 dargestellten herzustellenden Platine 1 entspricht.

Der Axialabstand d der beiden zueinander achsparallel verlaufenden Druckwalzen 16, 17 ist einstellbar.

Die profilierten Druckwalzen sind bevorzugt gegen anders profilierte Druckwalzen austauschbar.

Die Druckwalzen selbst können austauschbare profilierte Walz-Zylinder 18 bzw. Walz-Zylinderringe besitzen, wie dies beispielsweise mit strichlierter Linie in Figur 10 dargestellt ist.

Die austauschbaren Walz-Zylinder 18 bzw. Walz-Zylinderringe besitzen unterschiedliches Walzprofil und/oder unterschiedlichen Zylinderdurchmesser, um unterschiedlichen Herstellungsprofilen und Größen von Platinen 1 beispielsweise nach den Figuren 4 bis 8 gerecht zu werden.

Die Druckwalzen 16, 17 bzw. die Walz-Zylinder 18 bzw. Walz-Zylinderringe können über die gesamte Axiallänge oder über eine axiale Teillänge einen Querschnitt in Ovalform gemäß Figur 11 oder örtlich zumindest eine Einbuchtung besitzen, welche in der Endform einer geprägten oder gewickelten Platine 1 einem Wandverstärkungsbereich entspricht.

Ein Verfahren zur Herstellung eines Abgas-Gehäuseteils mit einer Platine als Halbzeug sieht vor, daß die Platine 1 aus einem Bandmaterial als einstückiges, profiliertes Walzblechteil unterschiedlicher Dicke mit zumindest einem Bandabschnitt 10 kleinerer Dicke S2 und zumindest einem Bandabschnitt 11 größerer Dicke S1 in einer Walzvorrichtung nach den Figuren 9 bis 11 vorgefertigt wird, wobei der Bandabschnitt 11 mit der größeren Dicke S2 das gefertigte Abgas-Gehäuseteil (Halbschale, Trichter, Zylinder oder Stutzen) zumindest in einem Wandbereich örtlich verstärkt.

Eine dergestalt vorgefertigte Platine 1 wird in einem Werkzeug nach Figur 12 in die Endform einer Halbschale 6 gemäß den Figuren 13 bzw. 2 geprägt.

Das Werkzeug umfaßt eine Matrize 3, einen Haltering 4 und einen Stempel 5.

Vorab wird die vorgefertigte Platine 1 auf dem Haltering 4 positioniert. Dann schließt die Matrize 3 in Richtung Haltering 4, um die vorgefertigte ebene Platine 1 einzuklemmen. Im Anschluß hieran wird der Stempel in Pfeilrichtung P gemäß Figur 14 nach oben bewegt und der Prägevorgang der Halbschale 6 aus dem Halbzeug der vorgefertigten Platine 1 durchgeführt, wobei zum Prägen auch die Matrize 3 nebst Haltering 4 gegen den dann stationären Stempel 5 nach unten bewegt werden kann.

Nach Abschluß des Prägevorgangs erhält die Platine 1 die in Figur 12 in der Matrize 3 eingezeichnete Form.

Vorgenannte Platinen 1 können nicht nur einem Prägevorgang, sondern als vorgefertigtes Halbzeug in einem entsprechenden Werkzeug auch einem Wickelvorgang unterzogen werden, um gewickelte Abgas-Gehäuseteile in Wickel- bzw. Mantelbauweise mit partieller Mantelverstärkung herzustellen. Die gewickelten Schalen, Rohre oder Mantel werden vorzugsweise mit einer Längsschweißnaht, insbesondere mit einer Laserschweißnaht, versehen.

## Patentansprüche

1. Abgas-Gehäuseteil eines Kraftfahrzeuges, insbesondere für einen Abgas-Schalldämpfer (2) oder einen Abgas-Katalysator eines Personenkraftfahrzeuges, mit einer Platine (1) als Halbzeug, die nach einem Prägevorgang in einem Werkzeug (3, 4, 5) eine obere Halbschale oder eine untere Halbschale eines Halbschalen-Schalldämpfers oder -Katalysators oder nach einem Abwickelvorgang in einem Werkzeug einen gewickelten Abgas-Trichter oder -Zylinder, oder einen Abgas-Anschlußstutzen ausbildet,
**dadurch gekennzeichnet,**
**daß** die Platine (1) ein einstückiges, profiliertes Walzblechteil unterschiedlicher Dicke mit zumindest einem Bandabschnitt (10) kleinerer Dicke (S2) und zumindest einem Bandabschnitt (11) größerer Dicke (S1) ist, der das gefertigte Abgas-Gehäuseteil zumindest in einem Wandbereich örtlich verstärkt.

2. Abgas-Gehäuseteil nach Anspruch 1,
**dadurch gekennzeichnet,**
**daß** die Platine (1) zwei seitliche Bandabschnitte (10) kleinerer Dicke (S2) und einen dazwischen liegenden Bandabschnitt (11) größerer Dicke (S1) aufweist.

3. Abgas-Gehäuseteil nach Anspruch 2,
**dadurch gekennzeichnet,**
**daß** die beiden seitlichen Bandabschnitte (10) kleinerer Dicke (S2) gleich ausgebildet sind.

4. Abgas-Gehäuseteil nach einem der Ansprüche 1 bis 3,
**dadurch gekennzeichnet,**
**daß** der Bandabschnitt (11) größerer Dicke zumindest ein erhabener schmaler Längssteg ist oder zumindest einen erhabenen schmalen Längssteg (12) zusätzlich umfaßt.

5. Abgas-Gehäuseteil nach einem der Ansprüche 1 bis 4,
**dadurch gekennzeichnet,**
**daß** das Walzblechteil zumindest auf einer Oberfläche ein eingewalztes Muster (13) aufweist.

6. Abgas-Gehäuseteil nach Anspruch 5,
**dadurch gekennzeichnet,**
**daß** das eingewalzte Muster (13) Längs- und/oder Querstreifen, Karos oder kreisrunde oder quadratische Noppen sind.

7. Abgas-Gehäuseteil nach einem der Ansprüche 1 bis 6,
**dadurch gekennzeichnet,**
**daß** die Bandabschnitte (10, 11) linear in Längsrichtung des zu fertigenden Abgas-Gehäuseteils ausgebildet sind.

8. Abgas-Gehäuseteil nach einem der Ansprüche 1 bis 6,
**dadurch gekennzeichnet,**
**daß** die Bandabschnitte (10, 11) in Querrichtung des zu fertigenden Abgas-Gehäuseteils mittig erweitert bzw. eingeschränkt sind und einen gebogenen Verbindungsrand (7 bzw. 8) in Längsrichtung des zu fertigenden Abgas-Gehäuseteils aufweisen.

9. Abgas-Gehäuseteil nach einem der Ansprüche 1 bis 6,
**dadurch gekennzeichnet,**
**daß** die Bandabschnitte (10, 11) einen linearen Verbindungsrand (15) aufweisen, der schräg bezüglich der Längsrichtung des zu fertigenden Abgas-Gehäuseteils verläuft.

10. Walzvorrichtung zur Herstellung einer Platine nach einem der Ansprüche 1 bis 9,
**dadurch gekennzeichnet,**
**daß** zumindest zwei profilierte Druckwalzen (16, 17) vorgesehen sind.

11. Walzvorrichtung nach Anspruch 10,
**dadurch gekennzeichnet,**
**daß** der axiale Abstand (d) der beiden zueinander achsparallel verlaufenden Druckwalzen (16, 17) einstellbar ist.

12. Walzvorrichtung nach Anspruch 10 oder 11,
**dadurch gekennzeichnet,**
**daß** die Druckwalzen austauschbar sind.

13. Walzvorrichtung nach einem der Ansprüche 10 bis 12,
**dadurch gekennzeichnet,**
**daß** die Druckwalzen austauschbare profilierte Walz-Zylinder (18) besitzen.

14. Walzvorrichtung nach Anspruch 13,
**dadurch gekennzeichnet,**
**daß** die Walz-Zylinder (18) unterschiedliches Walzprofil und/oder unterschiedlichen Zylinderdurchmesser besitzen.

15. Walzvorrichtung nach einem der Ansprüche 10 bis 13,
**dadurch gekennzeichnet,**
**daß** die Druckwalzen (16, 17) bzw. die Walz-Zylinder (18) im Querschnitt zumindest teilweise Ovalform besitzen.

16. Verfahren zur Herstellung eines Abgas-Gehäuseteils mit einer Platine als Halbzeug nach einem der Ansprüche 1 bis 9 unter Zuhilfenahme einer Herstellungsvorrichtung nach einem der Ansprüche 10 bis 15,
**dadurch gekennzeichnet,**
**daß** die Platine (1) aus einem Bandmaterial als einstückiges, profiliertes Walzblechteil unterschiedlicher Dicke mit zumindest einem Bandabschnitt (10) kleinerer Dicke (S2) und zumindest einem Bandabschnitt (11) größerer Dikke (S1) vorgefertigt wird, der das gefertigte Abgas-Gehäuseteil zumindest in einem Wandbereich örtlich verstärkt.

## Claims

1. Exhaust housing part of a motor vehicle, in particular for an exhaust silencer (2) or an exhaust catalytic converter of a passenger vehicle, having a sheet-metal blank (1) as the semi-finished product which, after a stamping process in a die (3, 4, 5) forms an upper half shell or a lower half shell of a half-shell silencer or catalytic converter or, after an unwinding process in a die, forms a wound exhaust funnel or cylinder or an exhaust connecting branch, **characterized in that** the sheet-metal blank (1) is a single-piece, profiled rolled sheet part of different thickness having at least one strip section (10) of smaller thickness (S2) and at least one strip section (11) of greater thickness (S1) which locally reinforces the finished exhaust housing part at least in a wall region.

2. Exhaust housing part according to Claim 1, **characterized in that** the sheet-metal blank (1) has two lateral strip sections (10) of smaller thickness (S2) and a strip section (11) of greater thickness (S1) situated inbetween.

3. Exhaust housing part according to Claim 2, **characterized in that** the two lateral strip sections (10) of smaller thickness (S2) are of identical design.

4. Exhaust housing part according to one of Claims 1 to 3, **characterized in that** the strip section (11) of greater thickness is at least one raised, narrow longitudinal web or additionally comprises at least one raised, narrow longitudinal web (12).

5. Exhaust housing part according to one of Claims 1 to 4, **characterized in that** the rolled sheet part has a rolled-in pattern (13) at least on one surface.

6. Exhaust housing part according to Claim 5, **characterized in that** the rolled-in pattern (13) is longitudinal and/or transverse stripes, checks or circular or square knobs.

7. Exhaust housing part according to one of Claims 1 to 6, **characterized in that** the strip sections (10, 11) are formed linearly in the longitudinal direction of the exhaust housing part to be manufactured.

8. Exhaust housing part according to one of Claims 1 to 6, **characterized in that** the strip sections (10, 11) are widened or restricted centrally in the transverse direction of the exhaust housing part to be manufactured and have a bent connecting edge (7 or 8) in the longitudinal direction of the exhaust housing part to be manufactured.

9. Exhaust housing part according to one of Claims 1 to 6, **characterized in that** the strip sections (10, 11) have a linear connecting edge (15) which runs obliquely with respect to the longitudinal direction of the exhaust housing part to be manufactured.

10. Rolling device for producing a sheet-metal blank according to one of Claims 1 to 9, **characterized in that** at least two profiled press rollers (16, 17) are provided.

11. Rolling device according to Claim 10, **characterized in that** the axial distance (d) between the two press rollers (16, 17) which run axially parallel to each other can be adjusted.

12. Rolling device according to Claim 10 or 11, **characterized in that** the press rollers can be interchanged.

13. Rolling device according to one of Claims 10 to 12, **characterized in that** the press rollers have interchangeable, profiled rolling cylinders (18).

14. Rolling device according to Claim 13, **characterized in that** the rolling cylinders (18) have a different rolling profile and/or cylinder diameter.

15. Rolling device according to one of Claims 10 to 13, **characterized in that** the press rollers (16, 17) or the rolling cylinders (18) are at least partially oval in cross section.

16. Method for producing an exhaust housing part with a sheet-metal blank as the semi-finished product according to one of Claims 1 to 9 with the aid of a production device according to one of Claims 10 to 15, **characterized in that** the sheet-metal blank (1) is premanufactured from a strip stock as a single-piece, profiled rolled sheet part of different thickness having at least one strip section (10) of smaller thickness (S2) and at least one strip section (11) of greater thickness (S1) which locally reinforces the manufactured exhaust housing part at least in a wall region.

## Revendications

1. Partie de carter d'échappement d'un véhicule automobile, notamment pour un silencieux d'échappement (2) ou un catalyseur pour gaz d'échappement d'une automobile, comprenant une platine (1) en tant que produit semi-fini, qui constitue, après une opération d'estampage dans un outil (3, 4, 5) une demi-coque supérieure ou une demi-coque inférieure d'un silencieux à demi-coques ou d'un catalyseur à demi-coques, ou après une opération de déroulement dans un outil, un entonnoir ou un cylindre de gaz d'échappement, ou un ajutage de gaz d'échappement,
**caractérisée en ce que**
la platine (1) est une pièce en tôle laminée profilée d'une seule pièce d'épaisseur différente avec au moins une portion de bande (10) de plus petite épaisseur (S2) et au moins une portion de bande (11) de plus grosse épaisseur (S1), qui renforce localement la partie de carter d'échappement fabriquée au moins dans une région de paroi.

2. Partie de carter d'échappement selon la revendication 1,
**caractérisée en ce que**
la platine (1) présente deux portions de bande latérales (10) de plus petite épaisseur (S2) et une portion de bande (11) de plus grosse épaisseur (S1) située entre les deux.

3. Partie de carter d'échappement selon la revendication 2,
**caractérisée en ce que**
les deux portions de bande latérales (10) de plus petite épaisseur (S2) sont réalisées de manière identique.

4. Partie de carter d'échappement selon l'une quelconque des revendications 1 à 3,
**caractérisée en ce que**
la portion de bande (11) de plus grosse épaisseur est au moins une nervure longitudinale étroite rehaussée ou comprend au moins en plus une nervure longitudinale étroite rehaussée (12).

5. Partie de carter d'échappement selon l'une quelconque des revendications 1 à 4,
**caractérisée en ce que**
la partie de tôle laminée présente au moins un gaufrage (13) sur une surface.

6. Partie de carter d'échappement selon la revendication 5,
**caractérisée en ce que**
le gaufrage (13) est constitué par des rubans longitudinaux et/ou transversaux, des carreaux ou des protubérances circulaires rondes ou quadratiques.

7. Partie de carter d'échappement selon l'une quelconque des revendications 1 à 6,
**caractérisée en ce que**
les portions de bande (10, 11) sont réalisées de manière linéaire dans la direction longitudinale de la partie de carter d'échappement à fabriquer.

8. Partie de carter d'échappement selon l'une quelconque des revendications 1 à 6,
**caractérisée en ce que**
les portions de bande (10, 11) sont élargies ou rétrécies dans la direction transversale de la partie de carter d'échappement à fabriquer et présentent un bord de liaison courbe (7, respectivement 8) dans la direction longitudinale de la partie de carter d'échappement à fabriquer.

9. Partie de carter d'échappement selon l'une quelconque des revendications 1 à 6,
**caractérisée en ce que**
les portions de bande (10, 11) présentent un bord de liaison linéaire (15) qui s'étend obliquement par rapport à la direction longitudinale de la partie de carter d'échappement à fabriquer.

10. Dispositif de laminage pour la fabrication d'une platine selon l'une quelconque des revendications 1 à 9,
**caractérisé en ce que**
l'on prévoit au moins deux rouleaux presseurs profilés (16, 17).

11. Dispositif de laminage selon la revendication 10,
**caractérisé en ce que**
la distance axiale (d) entre les deux rouleaux presseurs (16, 17) s'étendant avec leurs axes parallèles l'un à l'autre est ajustable.

12. Dispositif de laminage selon la revendication 10
ou 11,
**caractérisé en ce que**
les rouleaux presseurs sont remplaçables.

13. Dispositif de laminage selon l'une quelconque des revendications 10 à 12,
**caractérisé en ce que**
les rouleaux presseurs possèdent des cylindres de laminage profilés remplaçables (18).

14. Dispositif de laminage selon la revendication 13,
**caractérisé en ce que**
les cylindres de laminage (18) possèdent un profil de laminage différent et/ou des diamètres de cylindres différents.

15. Dispositif de laminage selon l'une quelconque des revendications 10 à 13,
**caractérisé en ce que**
les rouleaux presseurs (16, 17) ou les cylindres de laminage (18) possèdent une forme au moins partiellement ovale en section transversale.

16. Procédé de fabrication d'une partie de carter d'échappement avec une platine en tant que produit semi-fini selon l'une quelconque des revendications 1 à 9, en utilisant un dispositif de fabrication selon l'une quelconque des revendications 10 à 15,
**caractérisé en ce que**
la platine (1) est préfabriquée à partir d'un matériau en bande sous forme d'une pièce en tôle laminée profilée d'une seule pièce d'épaisseur différente avec au moins une portion de bande (10) de plus petite épaisseur (S2) et au moins une portion de bande (11) de plus grosse épaisseur (S1), qui renforce localement la partie de carter d'échappement fabriquée au moins dans une région de paroi.
